# EUROPÄISCHE PATENTANMELDUNG

(11) **EP 4 067 291 A1**
(43) Veröffentlichungstag der Anmeldung: **05.10.2022**
(21) Anmeldenummer: 22159377.5
(22) Anmeldetag: 01.03.2022
(51) Int. Cl.: B66F 9/24

(54) **FLURFÖRDERZEUG MIT ANZEIGEVORRICHTUNG**

(30) Priorität: 31.03.2021 DE 102021108183; 01.04.2021 DE 102021108331
(71) Anmelder: STILL GmbH, 22113 Hamburg (DE)
(72) Erfinder: GÜTSCHOW, Raphaela, 22043 Hamburg (DE)
(74) Vertreter: Patentship Patentanwaltgesellschaft

(57) **Zusammenfassung**

Flurförderzeug (1), insbesondere Gabelstapler, mit einer Anzeigevorrichtung (3), die über eine Fahrzeug-Funktionalität zur Darstellung von Fahrzeug-Informationen, insbesondere Fahrzeug-Zuständen und/oder Fahrzeug-Betriebszuständen, verfügt. Es wird vorgeschlagen, dass in die Anzeigevorrichtung (3) eine Fremdsystem-Funktionalität zur Darstellung von Fremdsystem-Informationen, insbesondere Fremdsystem-Zuständen und/oder Fremdsystem-Betriebszuständen, integriert ist.

## Beschreibung

Die Erfindung betrifft ein Flurförderzeug, insbesondere einen Gabelstapler, mit einer Anzeigevorrichtung, die über eine Fahrzeug-Funktionalität zur Darstellung von Fahrzeug-Informationen, insbesondere Fahrzeug-Zuständen und/oder Fahrzeug-Betriebszuständen, verfügt.

Es ist bekannt, in einem Flurförderzeug eine Anzeigevorrichtung zur Darstellung von Fahrzeug-Informationen, insbesondere Fahrzeug-Zuständen wie Betriebsstunden, Batterieladezustand, etc. und/oder Fahrzeug-Betriebszuständen wie aktuelle Fahrgeschwindigkeit, aktuelle Hubhöhe einer Hubeinrichtung etc. vorzusehen. Solche Anzeigevorrichtungen waren weiter zurückliegend noch überwiegend Analoganzeigen und werden nun zumeist als Bildschirme ausgeführt, auf denen Ziffernanzeigen, Skalen oder Zeigeranzeigen mit den jeweiligen Werten dargestellt werden. Häufig werden die Bildschirme inzwischen als so genannte Touchscreens ausgeführt, die auch eine Bedienung von Fahrzeugfunktionen mittels berührungssensitiver Bedienflächen ermöglichen.

Ebenfalls ist es bekannt, zusätzliche Anzeigevorrichtungen für Fremdsystem-Informationen, beispielsweise für Informationen von Warenmanagementsystemen, Kamerasystemen, Kollisionsschutzsystemen, Fremdzugangssystemen und Lastinformationssystemen vorzusehen, mit denen Informationen in Bezug auf die Betriebsumgebung und die zu transportierenden Waren und deren Lagerorte dargestellt werden können.

Bisher wird für die Darstellung der Fremdsystem-Informationen für jedes Fremdsystem eine eigene Anzeigevorrichtung im Flurförderzeug eingebaut. Für die Darstellung von Fremdsystem-Informationen einer Vielzahl von Fremdsystemen sind somit mehrere Anzeigevorrichtungen erforderlich, die alle im Sichtbereich des Fahrers im Flurförderzeug untergebracht werden müssen. Dadurch kann die Sicht des Fahrers stark eingeschränkt werden.

Üblicherweise werden die Anzeigevorrichtungen der Fremdsysteme an einem Holm eines Fahrerschutzdaches des Flurförderzeugs angebracht. Die Montage diverser Anzeigevorrichtungen am Holm des Fahrerschutzdaches ist teuer, aufwendig und führt immer wieder zu Problemen. Auch ist der Platz begrenzt und so ist nur eine endliche Anzahl von Systemen möglich - je nach Größe der Anzeigevorrichtungen. Zudem wird die Sicht des Fahrers hierdurch besonders stark eingeschränkt. Außerdem können Touchscreens, die nicht nur zur Anzeige dienen, sondern auch bedient werden müssen, je nach Position nur schlecht vom Fahrer des Flurförderzeugs erreicht werden.

Der vorliegenden Erfindung liegt die Aufgabe zugrunde, ein Flurförderzeug der eingangs genannten Art so auszugestalten, dass eine Anzeige von Fremdsystem-Informationen auch bei einer Vielzahl von Fremdsystemen ohne Beeinträchtigung der Sicht des Fahrers ermöglicht wird.

Diese Aufgabe wird erfindungsgemäß dadurch gelöst, dass in die Anzeigevorrichtung des Flurförderzeugs, die über eine Fahrzeug-Funktionalität zur Darstellung von Fahrzeug-Informationen, insbesondere Fahrzeug-Zuständen und/oder Fahrzeug-Betriebszuständen, verfügt, eine Fremdsystem-Funktionalität zur Darstellung von Fremdsystem-Informationen, insbesondere Fremdsystem-Zuständen und/oder Fremdsystem-Betriebszuständen, integriert ist.

Durch die Integration der Darstellung von Informationen der Fremdsysteme in die fahrzeugeigene Anzeigevorrichtung, die über eine Fahrzeug-Funktionalität zur Darstellung von Fahrzeug-Informationen, insbesondere Fahrzeug-Zuständen und/oder Fahrzeug-Betriebszuständen, verfügt, beispielsweise das Fahrzeug-Display, kann auf zusätzliche separate Anzeigevorrichtungen für die Fremdsysteme verzichtet werden. Die Fremdsysteme liefern ihre Informationen an die fahrzeugeigene Anzeigevorrichtung, wo sie dem Fahrer angezeigt werden können. Es genügt im einfachsten Fall also eine einzige Anzeigevorrichtung, um sowohl die Fahrzeug-Informationen als auch die Fremdsystem-Informationen anzuzeigen. Die Sicht des Fahrers wird somit nicht durch zusätzliche Anzeigevorrichtungen für die Anzeige der Fremdsystem-Informationen behindert.

Vorzugsweise umfasst die Fremdsystem-Funktionalität mindestens eine Schnittstelle zu einer Datenverarbeitungseinrichtung des Fremdsystems. Auf diese Weise kann das Fremdsystem seine Informationen über die Schnittstelle an die fahrzeugeigene Anzeigevorrichtung liefern. Häufig basiert die Datenverarbeitungseinrichtung des Fremdsystems auf einem Terminal-PC, bei dem die Software auf einem Windows-, Linux- oder Android-System läuft. Bei solchen Datenverarbeitungseinrichtungen kann die Recheneinheit ein Standard-PC sein, der in ein Display integriert ist. Die Datenverarbeitungseinrichtung kann aber auch über eine eigene proprietäre Recheneinheit verfügen, die Bilder auf ein dazu abgesetztes Display überträgt.

Besonders bevorzugt ist die Schnittstelle der Anzeigevorrichtung zur Bildübertragung, insbesondere als HDMI-Schnittstelle oder VGA-Schnittstelle zur Übertragung von Videoformaten, ausgebildet. Sofern die fahrzeugeigene Anzeigevorrichtung mit einer entsprechenden Schnittstelle für eine Bildübertragung, beispielsweise einer Schnittstelle für eine Bilddatenübertragung, die beispielsweise als HDMI-Schnittstelle oder VGA-Schnittstelle ausgeführt sein kann, ausgerüstet ist, kann die Bilddarstellung der Datenverarbeitungseinrichtung des Fremdsystems einfach und direkt auf die Anzeigevorrichtung des Fahrzeugs übertragen werden.

Um auch eine Bedienung des Fremdsystems von der Anzeigevorrichtung des Flurförderzeug aus zu ermöglichen, ist die Schnittstelle zweckmäßigerweise zur Bedienung des Fremdsystems vorgesehen. Dabei kann bei entsprechender Ausbildung der Schnittstelle zur Bedienung des Fremdsystems dieselbe Schnittstelle verwendet werden wie zur Anzeige der Fremdsystem-Informationen. Es kann hierfür aber auch eine zusätzliche Schnittstelle vorgesehen sein. Insbesondere kann die Schnittstelle als USB-Schnittstelle zur Übertragung von an der Anzeigevorrichtung des Flurförderzeugs eingegebenen Eingabeinformationen ausgebildet sein.

Bei Fremdsystemen mit proprietären Recheneinheiten müssen diese genutzt werden. Insbesondere in diesen Fällen ist zweckmäßigerweise die Datenverarbeitungseinrichtung des Fremdsystems außerhalb des Flurförderzeugs vorgesehen.

Insbesondere bei Fremdsystemen auf Basis von PCs kann in einer bevorzugten Ausgestaltung die Datenverarbeitungseinrichtung des Fremdsystems im Flurförderzeug untergebracht sein.

Hierzu kann beispielsweise ein kleiner PC unabhängig von der Anzeigevorrichtung im Flurförderzeug eingebaut sein, der über die Schnittstelle mit der Anzeigevorrichtung verbunden ist.

Eine andere vorteilhafte Ausgestaltung sieht vor, dass die Datenverarbeitungseinrichtung des Fremdsystems in die Anzeigevorrichtung des Flurförderzeug integriert ist.

Gemäß einer besonders bevorzugten Ausgestaltung der Erfindung ist die Anzeigevorrichtung als Touchscreen mit einer berührungssensitiven Bedienfläche ausgebildet. Auf diese Weise kann die fahrzeugeigene Anzeigevorrichtung nicht nur zur Darstellung der Fahrzeug-Informationen und der Fremdsystem-Informationen genutzt werden, sondern auch zur Befehlseingabe für Fahrzeug-Funktionen und Fremdsystem-Funktionen und somit zur Bedienung des Fremdsystems. So können zum Beispiel bei Verwendung eines Touchscreens als Anzeigevorrichtung Funktionen des Fremdsystems, wie Umschalten zwischen verschiedenen Kamerabildern, Betätigen von Fahraufträgen etc., direkt über die als Touchscreen ausgebildete fahrzeugeigene Anzeigevorrichtung gesteuert werden.

Eine weitere vorteilhafte Ausgestaltung sieht vor, dass die Fremdsystem-Informationen vollformatig auf der Anzeigevorrichtung darstellbar sind, also beispielsweise einen gesamten Bildschirm der Anzeigevorrichtung ausfüllen.

In einer anderen Variante sind die Fremdsystem-Informationen teilformatig auf der Anzeigevorrichtung darstellbar, füllen also beispielsweise nur einen Teil des Bildschirm der Anzeigevorrichtung aus.

Von Vorteil ist es auch, wenn die Anzeigevorrichtung zwischen der Darstellung der Fahrzeug-Informationen und der Darstellung der Fremdsystem-Informationen und/oder zwischen verschiedenen Fremdsystem-Informationen umschaltbar ist. Dabei kann die Anzeigevorrichtung manuell, insbesondere mittels Drückens einer Taste und/oder mittels einer Wischbewegung, oder mittels Spracheingabe, umschaltbar sein. So kann die Anzeigevorrichtung beispielsweise durch Drücken einer Taste oder durch eine Wischbewegung auf der als Touchscreen ausgebildeten Anzeigevorrichtung oder mittels Spracheingabe von der Darstellung der Fahrzeug-Informationen auf die Darstellung von Informationen des Fremdsystems, beispielsweise eines Warenmanagementsystems, umgeschaltet werden.

Die Anzeigevorrichtung kann aber auch automatisch durch Auswertung der Fahrzeug-Informationen umschaltbar sein. Beispielsweise kann automatisch auf eine Ansicht eines als Rückfahrkamera ausgebildeten Fremdsystems umgeschaltet werden, sobald durch eine Fahrzeugsteuerung eine Rückwärtsfahrtrichtung eingelegt wird.

Mit Vorteil umfasst die Fremdsystem-Funktionalität der Anzeigevorrichtung die Darstellung von Fremdsystem-Informationen eines Warenmanagementsystems und/oder eines Kamerasystems und/oder eines Kollisionsschutzsystems und/oder eines Fremdzugangssystems und/oder eines Lastinformationssystems.

Die Erfindung eignet sich auch für hochkomplexe Fremdsysteme, wie Kamerasysteme mit allen Funktionen, die es in diesem Bereich bereits heute gibt oder in Zukunft angeboten werden. Dabei können die Fremdsysteme unabhängig von der Fahrzeugsteuerung eingesetzt werden. Es genügt eine Anbindung der Fremdsysteme über die Schnittstelle an die Anzeigevorrichtung. Ein Nachrüsten entsprechender Fremdsysteme wird vereinfacht, da lediglich eine Übertragung der Bilddarstellung über die Schnittstelle erforderlich ist. Bei Verwendung eines Touchscreens als Anzeigevorrichtung können auch Befehlseingaben für das nachgerüstete Fremdsystem vom Flurförderzeug aus erfolgen.

Insbesondere Fremdsysteme, die auf Consumersoftware wie Windows oder Android basieren, weisen sehr kurze Entwicklungszyklen auf. Aufgrund einer Vielfalt von verfügbaren Anwendungen, z.B. für Warenmanagement-Systeme, ist es schwierig, einen Überblick über alle verfügbaren Systeme zu behalten und einen Support für diese zu leisten. Daher ist die Datenverarbeitungseinrichtung des Fremdsystems auch im Falle einer Integration in das Flurförderzeug vorteilhafterweise unabhängig von der Fahrzeugsteuerung. Somit kann der Betreiber des Flurförderzeugs eine von ihm gewünschte Software und sein bevorzugtes Betriebssystem nutzen. Gibt es neue Software, dann kann der Betreiber des Flurförderzeugs diese neue Software einfach auf die Datenverarbeitungseinrichtung des Fremdsystems aufspielen, ohne dass Änderungen an der Schnittstelle zur Anzeigevorrichtung des Flurförderzeugs erforderlich wären.

Weitere Vorteile und Einzelheiten der Erfindung werden anhand des in den schematischen Figuren dargestellten Ausführungsbeispiels näher erläutert. Hierbei zeigen
- Figur 1: ein als Gegengewichtsgabelstapler ausgebildetes Flurförderzeug mit Anzeigevorrichtung und
- Figur 2: eine schematische Darstellung der Anbindung von Fremdsystemen an die Anzeigevorrichtung.

In Figur 1 ist ein erfindungsgemäße Flurförderzeug 1 dargestellt, das mit einer fahrzeugeigenen Anzeigevorrichtung 3 ausgestattet ist. Das Flurförderzeug 1 ist beispielsweise als Gegengewichtsgabelstapler 2 ausgeführt.

Die fahrzeugeigene Anzeigevorrichtung 3 weist eine Fahrzeug-Funktionalität zur Darstellung von Fahrzeug-Informationen auf, beispielsweise zur Darstellung Fahrzeug-Zuständen und/oder Fahrzeug-Betriebszuständen des Flurförderzeugs 1 ausgebildet. Die fahrzeugeigene Anzeigevorrichtung 3 ist als Display ausgebildet, bevorzugt als Display mit einem Touch-Screen.

Das Flurförderzeug 1 weist eine als Hubgerüst ausgebildete Hubvorrichtung 4 mit einem an dieser höhenbeweglich geführten Lastaufnahmemittel 5 auf, beispielsweise einer aus zwei Gabelzinken bestehenden Lastgabel. Ein auf dem Lastaufnahmemittel 5 aufliegendes Lastgewicht wird durch ein Gegengewicht 6 ausgeglichen.

Das in dem vorliegenden Beispiel batterie-elektrisch angetriebene Flurförderzeug 1 wird über Vorderräder 7 und nicht dargestellte Elektromotoren angetrieben und weist als Dreiradstapler ein einzelnes gelenktes Hinterrad 8 auf.

Ein Fahrerarbeitsplatz 9 mit einem Fahrersitz 10 und einem Lenkrad 11 befindet sich unter einem Fahrerschutzdach 12, das durch vordere Holme 13 und hintere Holme 14 abgestützt wird.

Die Anzeigevorrichtung 3 ist im vorliegenden Beispiel am vorderen Holm 13 befestigt, könnte aber auch beispielsweise an einer Armlehne des Fahrersitzes 10 angeordnet sein, wodurch die Erreichbarkeit und Bedienbarkeit durch den Fahrer weiter verbessert würde. Die Anzeigevorrichtung 3 kann Fahrzeug-Informationen, insbesondere Fahrzeug-Zustände wie Betriebsstunden, Batterieladezustand, etc. und/oder Fahrzeug-Betriebszustände wie aktuelle Fahrgeschwindigkeit, aktuelle Hubhöhe der Hubvorrichtung 4 etc., anzeigen. Darüber hinaus kann die Anzeigevorrichtung 3 weiterhin Fremdsystem-Informationen eines Fremdsystems 16 oder mehrerer Fremdsysteme 16a, 16b, 16c, beispielsweise Informationen von Warenmanagementsystemen und/oder Kamerasystemen, insbesondere einer Rückfahrkamera 20 und einer Gabelzinkenkamera 19, und/oder Kollisionsschutzsystemen und/oder Fremdzugangssystemen und/oder Lastinformationssystemen, darstellen.

Hierzu steht die fahrzeugeigene Anzeigevorrichtung 3, wie in Figur 2 gezeigt, über eine Schnittstelle 17a, 17b, 17c mit einer Datenverarbeitungseinrichtung 15 des jeweiligen Fremdsystems 16 in Verbindung. Das Fremdsystem 16 und die Datenverarbeitungseinrichtung 15 können auch nachgerüstet sein. Die Datenverarbeitungseinrichtung 15 des jeweiligen Fremdsystems 16 kann im Fremdsystem 16 angeordnet sein. Alternativ kann die Datenverarbeitungseinrichtung 15 des Fremdsystems 16 im Flurförderzeug 1 angeordnet sein oder in der Anzeigevorrichtung 3 integriert sein.

Die Figur 2 zeigt eine schematische Darstellung der Anbindung der Fremdsysteme 16 an die Anzeigevorrichtung 3. Beispielhaft sind hier als Fremdsysteme 16 ein Warenmanagementsystem 16a, ein Kamerasystem 16b und ein Lastinformationssystem 16c dargestellt. Das Warenmanagementsystem 16a kann als Datenverarbeitungseinrichtung 15 einen PC aufweisen, der mit einem Windows- oder Linux- oder Android- Betriebssystem läuft.

Die Fremdsysteme 16 sind über Schnittstellen 17a, 17b und 17c an die Anzeigevorrichtung 3 angeschlossen, so dass die Anzeigevorrichtung 3 die Fremdsystem-Informationen anzeigen kann.

Die Schnittstellen 17a, 17b, 17b der Anzeigevorrichtung 3 sind zur Bildübertragung ausgebildet und beispielsweise als HDMI-Schnittstelle oder VGA-Schnittstelle ausgebildet, über die die Bilddarstellung des Fremdsystems 16a, 16b, 16c einfach und direkt auf die Anzeigevorrichtung 3 des Flurförderzeugs 1 übertragen werden kann.

Weiterhin kann auch eine Bedienung des Fremdsystems 16a, 16b, 16c über die Anzeigevorrichtung 3 des Flurförderzeugs 1 erfolgen. Hierzu ist bevorzugt eine entsprechende, in der Figur 2 nicht näher dargestellte, Schnittstelle der Anzeigevorrichtung 3 zur Bedienung des Fremdsystems 16a, 16b, 16c vorgesehen, die bevorzugt als USB-Schnittstelle zur Übertragung von Eingabeinformationen, die an der Anzeigevorrichtung 3 eingegeben werden, an das Fremdsystems 16a, 16b, 16c ausgebildet ist. Bei Verwendung eines Touchscreens als fahrzeugeigene Anzeigevorrichtung 3 können somit Funktionen des Fremdsystems, wie Umschalten zwischen verschiedenen Kamerabildern, Betätigen von Fahraufträgen etc., direkt über die als Touchscreen ausgebildete fahrzeugeigene Anzeigevorrichtung 3 gesteuert und somit das Fremdsystem 16a, 16b, 16c über die Anzeigevorrichtung 3 bedient werden.

Außerdem ist die Anzeigevorrichtung 3 über eine Schnittstelle 18 an eine Fahrzeugsteuerung 19 angeschlossen, so dass die Anzeigevorrichtung 3 auch die Fahrzeug-Informationen darstellen kann.

## Patentansprüche

1. Flurförderzeug (1), insbesondere Gabelstapler, mit einer Anzeigevorrichtung (3), die über eine Fahrzeug-Funktionalität zur Darstellung von Fahrzeug-Informationen, insbesondere Fahrzeug-Zuständen und/oder Fahrzeug-Betriebszuständen, verfügt, **dadurch gekennzeichnet, dass** in die Anzeigevorrichtung (3) eine Fremdsystem-Funktionalität zur Darstellung von Fremdsystem-Informationen, insbesondere Fremdsystem-Zuständen und/oder Fremdsystem-Betriebszuständen, integriert ist.

2. Flurförderzeug (1) nach Anspruch 1, **dadurch gekennzeichnet, dass** die Fremdsystem-Funktionalität mindestens eine Schnittstelle (17a, 17b, 17c) zu einer Datenverarbeitungseinrichtung (15) des Fremdsystems (16) umfasst.

3. Flurförderzeug (1) nach Anspruch 2, **dadurch gekennzeichnet, dass** die Schnittstelle (17a, 17b, 17c) zur Bildübertragung, insbesondere als HDMI-Schnittstelle oder VGA-Schnittstelle zur Übertragung von Videoformaten, ausgebildet ist.

4. Flurförderzeug (1) nach Anspruch 2 oder 3, **dadurch gekennzeichnet, dass** die Schnittstelle (17a, 17b, 17c) zur Bedienung des Fremdsystems (16), insbesondere als USB-Schnittstelle zur Übertragung von Eingabeinformationen, ausgebildet ist.

5. Flurförderzeug (1) nach einem der Ansprüche 2 bis 4, **dadurch gekennzeichnet, dass** die Datenverarbeitungseinrichtung (15) des Fremdsystems (16) außerhalb des Flurförderzeugs (1) vorgesehen ist.

6. Flurförderzeug (1) nach einem der Ansprüche 2 bis 4, **dadurch gekennzeichnet, dass** die Datenverarbeitungseinrichtung (15) des Fremdsystems (16) im Flurförderzeug (1) untergebracht ist.

7. Flurförderzeug (1) nach Anspruch 6, **dadurch gekennzeichnet, dass** die Datenverarbeitungseinrichtung (15) des Fremdsystems (16) in die Anzeigevorrichtung (3) des Flurförderzeugs (1) integriert ist.

8. Flurförderzeug (1) nach einem der Ansprüche 1 bis 7, **dadurch gekennzeichnet, dass** die Anzeigevorrichtung (3) als Touchscreen mit einer berührungssensitiven Bedienfläche ausgebildet ist.

9. Flurförderzeug (1) nach einem der Ansprüche 1 bis 8, **dadurch gekennzeichnet, dass** die Fremdsystem-Informationen vollformatig auf der Anzeigevorrichtung (3) darstellbar sind.

10. Flurförderzeug (1) nach einem der Ansprüche 1 bis 8, **dadurch gekennzeichnet, dass** die Fremdsystem-Informationen teilformatig auf der Anzeigevorrichtung (3) darstellbar sind.

11. Flurförderzeug (1) nach einem der Ansprüche 1 bis 10, **dadurch gekennzeichnet, dass** die Anzeigevorrichtung (3) zwischen der Darstellung der Fahrzeug-Informationen und der Darstellung der Fremdsystem-Informationen und/oder zwischen verschiedenen Fremdsystem-Informationen umschaltbar ist.

12. Flurförderzeug (1) nach Anspruch 11, **dadurch gekennzeichnet, dass** die , Anzeigevorrichtung (3) zwischen der Darstellung der Fahrzeug-Informationen und der Darstellung der Fremdsystem-Informationen und/oder zwischen verschiedenen Fremdsystem-Informationen manuell, insbesondere mittels Drückens einer Taste und/oder mittels einer Wischbewegung, oder mittels Spracheingabe, umschaltbar ist.

13. Flurförderzeug (1) nach Anspruch 11 oder 12, **dadurch gekennzeichnet, dass** die Anzeigevorrichtung (3) zwischen der Darstellung der Fahrzeug-Informationen und der Darstellung der Fremdsystem-Informationen und/oder zwischen verschiedenen Fremdsystem-Informationen automatisch durch Auswertung der Fahrzeug-Informationen umschaltbar ist.

14. Flurförderzeug (1) nach einem der Ansprüche 1 bis 13, **dadurch gekennzeichnet, dass** die Fremdsystem-Funktionalität der Anzeigevorrichtung (3) die Darstellung von Fremdsystem-Informationen eines Warenmanagementsystems (16a) und/oder eines Kamerasystems (16b) und/oder eines Kollisionsschutzsystems und/oder eines Fremdzugangssystems und/oder eines Lastinformationssystems (16c) umfasst.
